# FASCICULE DE BREVET EUROPEEN

(11) **EP 3 540 123 B1**
(45) Date de publication et mention de la délivrance du brevet: **17.02.2021**
(21) Numéro de dépôt: 19163263.7
(22) Date de dépôt: 15.03.2019
(51) Int. Cl.: E01C 19/10, B65D 88/30

(54) **MODULE DE CHARGEMENT TRANSPORTABLE POUR CENTRALE DE PRODUCTION D'ENROBÉS ET CENTRALE DE PRODUCTION**
MOBILES LADEMODUL FUER ASPHALTMISCHANLAGE UND ASPHALTMISCHANLAGE
TRANSPORTABLE LOADING MODULE FOR AN ASPHALT MIXING PLANT AND ASPHALT MIXING PLANT

(30) Priorité: 15.03.2018 FR 1852224
(43) Date de publication de la demande: 18.09.2019
(73) Titulaire: ERMONT, 42420 Lorette (FR)
(72) Inventeur: DE SARS, Thierry, 69003 BRON (FR); GATEL, Laurent, 42290 SORBIERS (FR)
(74) Mandataire: Lavoix

(56) Documents cités:
- EP-A1- 1 227 187
- WO-A1-94/19263
- WO-A1-2015/073981
- WO-A1-2016/196877
- CN-Y- 2 515 229
- GB-A- 2 329 378
- US-A- 4 248 359
- US-A1- 2005 103 791

## Description

La présente invention concerne un module de chargement transportable pour une centrale de production d'enrobés à partir de granulats, en particulier d'enrobés pour revêtement routier.

Pour la production d'enrobés pour revêtement routiers à partir de granulats, il est possible de stocker les granulats dans des trémies doseuses, de sécher les granulats dans un tambour sécheur par circulation des granulats et d'un flux de gaz chauds dans le tambour sécheur, de malaxer les granulats avec un liant, puis de charger les granulats dans des camions à l'aide d'un convoyeur, en prévoyant éventuellement une trémie de stockage à la sortie du convoyeur.

Il peut s'avérer nécessaire d'installer une centrale de production d'enrobés à proximité d'un chantier, dans un endroit difficile d'accès. Le chantier est par exemple un chantier de création d'une nouvelle route ou de première application d'un enrobé sur une route en terre battue.

US4248359A divulgue une remorque équipée d'une trémie montée sur un châssis pliant mobile entre une configuration pliée et une configuration érigée, et un convoyeur mobile entre une position abaissée et une position relevée.

WO2015073981A1 divulgue une installation de traitement de produits granulaires formée de modules empilables, chaque module possédant une structure autoportante formée d'un conteneur de transport maritime.

Un des buts de l'invention est de proposer une centrale de production d'enrobés qui puisse être transportée facilement et mise en place facilement dans un endroit désiré, possiblement difficile d'accès.

L'invention concerne un module de chargement transportable pour une centrale de production d'enrobés, selon la revendication 1. Des caractéristiques optionnelles du module de chargement transportable sont définies dans les revendications 2 à 8.

L'invention concerne aussi une centrale de production d'enrobés à partir de granulats selon la revendication 9. Des caractéristiques optionnelles de la centrale de production d'enrobés sont définies au revendications 10 à 14.

L'invention et ses avantages seront mieux compris à la lecture de la description qui va suivre, donnée uniquement à titre d'exemple non limitatif, et faite en référence aux dessins annexés, sur lesquels :
- la Figure 1 est une vue en perspective d'une centrale de production d'enrobé montée dans une configuration d'utilisation et prête à être utilisée ;
- les Figures 2 et 3 sont des vues de côté d'un module de dosage de la centrale de production d'enrobé, respectivement dans une configuration de transport et une configuration d'utilisation ;
- les Figures 4 et 5 sont des vues de côté d'un module de séchage et d'un module de filtrage de la centrale de production d'enrobé, respectivement dans une configuration de transport et une configuration d'utilisation ;
- les Figures 6 et 7 sont des vues de côté d'un module de chargement de la centrale de production d'enrobé, respectivement dans une configuration de transport et une configuration intermédiaire entre la configuration de transport et une configuration d'utilisation visible sur la Figure 1 ;
- les Figures 8 et 9 sont des vues analogues à celles de Figures 6 et 7, illustrant un module de chargement selon une variante.

La centrale de production d'enrobé 2 de la Figure 1 est configurée pour la fabrication d'enrobé à partir de granulats, en particulier d'enrobé de revêtement routier.

La centrale de production d'enrobé 2 comprend des équipements principaux pour la production d'enrobé choisis parmi des trémies doseuses 4 pour le stockage et le dosage des granulats, un tambour sécheur 6 pour le séchage des granulats dans un flux de gaz chaud, un dispositif de filtrage 8 pour le filtrage de gaz chaud sortant du tambour sécheur, un convoyeur élévateur 10 pour convoyer les enrobés produits en les élevant par rapport au sol, et une trémie de stockage 12 pour stocker les enrobés produits en hauteur par rapport au sol.

En option les équipements principaux sont choisis parmi, en outre, une cuve de stockage de combustible, une cuve de stockage de liant, un silo de stockage de pulvérulents, une cabine de commande, et/ou une tour de criblage, stockage, dosage et/ou malaxage.

Une tour de criblage, stockage, dosage et/ou malaxage est utilisée par exemple pour une production type discontinu, dans laquelle des granulats séchés sont ensuite criblés, stockés, dosée et malaxés avec du liant par gâchées.

Les équipements principaux sont les équipements permettant de mettre en oeuvre les étapes principales de la production d'enrobé à partir de granulats, à savoir notamment le dosage des granulats, le séchage des granulats dans un flux de gaz chauds, le mélange et/ou le malaxage des granulats avec un liant pour obtenir l'enrobé, et la distribution de l'enrobé, par le biais d'un convoyeur élévateur et d'une trémie de stockage située en hauteur pour déverser l'enrobé dans un véhicule transporteur et/ou applicateur.

Ces équipements principaux sont généralement les plus volumineux et/ou les plus lourds, de sorte qu'il est difficile voire impossible de les manutentionner manuellement sans l'assistance d'un dispositif de mise en place.

La centrale de production d'enrobé 2 peut comprendre en outre des équipements auxiliaires, c'est-à-dire des équipements permettant le fonctionnement des équipements principaux et/ou la liaison entre les équipements principaux.

Les équipements auxiliaires comprennent par exemple un convoyeur de transport 14 disposé de manière à récupérer les granulats dosés à la sortie des trémies doseuses 4, et/ou un convoyeur intermédiaire 16 pour transférer les granulats dosés du convoyeur de transport 14 à un tambour de séchage.

La centrale de production d'enrobé 2 comprend plusieurs modules 20, 22, 24, 26 transportables, chaque module 20, 22, 24, 26 étant formé d'un conteneur 30 de transport normalisé dans lequel est intégré au moins un des équipements principaux de la centrale de production d'enrobé, l'équipement principal étant installé à demeure dans le conteneur 30 en étant monté fixe dans le conteneur 30 ou monté mobile dans le conteneur 30 entre une position de transport et une position d'utilisation.

Un « conteneur de transport normalisé » désigne un conteneur spécifiquement conçu pour le transport routier, ferroviaire et/ou maritime. Un tel conteneur est aussi appelé « conteneur de transport international » ou « conteneur de transport intermodal » ou « conteneur de transport maritime ».

Chaque conteneur 30 est par exemple conforme à la norme ISO 668 et/ou à la norme ISO 1496.

Chaque conteneur 30 possède des pièces de coin 31 situées aux huit sommets d'un parallélépipède rectangle. Ces pièces de coin 31 sont espacées de manière précise et présentent des ouvertures d'ancrage normalisées. Ces pièces de coin 31 servent à l'arrimage des conteneurs 30 et/ou à la fixation des conteneurs 30 entre eux.

Chaque conteneur 30 peut présenter au choix une longueur de 10 pieds, 20 pieds, 30 pied, 40 pieds, 45 pieds. Dans la centrale de production d'enrobé illustrée, chaque conteneur 30 présente par exemple une longueur de 40 pieds.

Chaque conteneur 30 peut présenter des parois pleines ou ajourées. Dans la centrale de production d'enrobé 2 illustré, chaque conteneur 30 a ses parois latérales ajourées.

Plus spécifiquement, chaque conteneur 30 est formé d'une ossature composée de membrures reliées entre elles en des points de connexion, l'ossature présentant une forme générale parallélépipédique, les pièces de coin 31 étant présentes aux huit sommets de la forme générale parallélépipédique.

Chaque module 20, 22, 24, 26 comprend un équipement principal ou plusieurs équipements principaux reçus dans le conteneur 30 de ce module 20, 22, 24, 26.

Chaque module 20, 22, 24, 26 est conçu de telle manière que chaque équipement principal reçu dans le conteneur 30 de ce module 20, 22, 24, 26 reste dans le conteneur 30 en configuration d'utilisation de la centrale de production d'enrobage 2.

En d'autres termes, le conteneur 30 de chaque module 20, 22, 24, 26 définit une structure de support pour l'équipement principal reçu dans ce conteneur 30 en configuration de transport comme en configuration d'utilisation.

Ainsi, chaque conteneur 30 ne sert pas seulement au stockage des équipements principaux pour le transport, mais définit la structure de la centrale de production d'enrobé 2 en configuration d'utilisation de la centrale de production d'enrobé 2.

En particulier, la centrale de production d'enrobé 2 peut être mise en place sans manutentionner un équipement principal pour l'extraire complètement d'un conteneur 30 d'un module 20, 22, 24, 26. L'équipement principal reste dans le conteneur 30 dans la configuration d'utilisation de la centrale de production d'enrobé 2.

Chaque équipement principal monté fixe dans un conteneur 30 reste dans la même position pour le transport du conteneur 30 et au cours de l'utilisation de la centrale de production d'enrobé 2.

Chaque équipement principal monté mobile dans un conteneur 30 est déplacé entre une position de transport, permettant la manutention et le transport du conteneur 30, et une position d'utilisation, permettant l'utilisation de la centrale de production d'enrobé 2.

Chaque équipement principal monté mobile dans un conteneur 30 est mobile en partie par rapport au conteneur, seule une partie de l'équipement principal étant mobile, une autre partie de l'équipement principal étant montée fixe dans le conteneur 30, ou mobile dans son ensemble par rapport au conteneur 30 entre la position de transport et la position d'utilisation, l'équipement principal étant monté mobile d'un seul tenant par rapport au conteneur 30.

Dans un exemple de réalisation, l'équipement principal en configuration d'utilisation sort au moins partiellement du conteneur 30, tout en restant monté sur le conteneur 30, et, bien entendu, en position de transport, l'équipement principal est entièrement reçu à l'intérieur du conteneur 30, sans sortir de l'enveloppe parallélépipédique définie par le conteneur 30, en particulier par les pièces de coin 31.

Au moins un des modules 20, 22, 24, 26 comprend un dispositif de mise en place 32, 34, 36 intégré dans le conteneur 30 et configuré pour positionner le conteneur 30 dans son ensemble par rapport au sol et/ou positionner un équipement principal en position d'utilisation par rapport au conteneur 30.

Le terme « intégré » signifie que le dispositif de mise en place 32, 34, 36 reste à demeure sur le conteneur 30, pendant le transport et l'utilisation. Le dispositif de mise en place 32, 34, 36 fait partie intégrante du conteneur 30. Il n'est pas amovible et retiré pour le transport et ajouté pour la mise en place.

Par « positionner par rapport au sol », on entend que le conteneur 30 peut être maintenu à une hauteur déterminée par rapport au sol et/ou incliné par rapport au sol, en étant incliné par rapport à l'horizontale.

Le terme « horizontal(e) » s'entend ici par référence à une surface plane et horizontale sur laquelle le conteneur 30 est posé.

Dans un exemple de réalisation, au moins un des modules 20, 22, 24, 26 comprend un dispositif de mise en place 32, 34, 36 intégré permettant de maintenir le conteneur 30 en position par rapport au sol et/ou de déplacer le conteneur 30 par rapport sol.

Un tel dispositif de mise en place 32, 34, 36 comprend par exemple un ou plusieurs organes de support rétractables intégrés au conteneur 30 pour maintenir le conteneur 30 en position par rapport au sol et/ou au moins un actionneur pour déplacer le conteneur 30 par rapport au sol.

La présence d'un ou plusieurs actionneur(s) permet de déplacer le conteneur 30 dans son ensemble par rapport au sol, la présence d'un ou plusieurs organes de support permettant de maintenir le conteneur 30 dans la position souhaitée.

Chaque organe de support est par exemple mobile entre une position rétractée à l'intérieur du conteneur 30 et une ou plusieurs position(s) déployée(s) dans laquelle l'organe de support prend appui sur le sol pour maintenir le conteneur 30 en position par rapport au sol.

La prévision de plusieurs positions déployées permet un réglage de la hauteur du conteneur 30 par rapport au sol et/ou de compenser des irrégularités du sol.

Chaque organe de support est par exemple configuré pour être verrouiller dans une ou plusieurs position(s) déployée(s).

Chaque actionneur est configuré pour générer une force de déplacement du conteneur 30 par rapport au sol.

Chaque actionneur comprend par exemple un organe mobile entre une position rétractée pour le transport et une position déployée pour prendre appui sur le sol pour déplacer le conteneur 30 par rapport au sol.

Chaque actionneur est par exemple un actionneur manuel, un actionneur pneumatique, un actionneur hydraulique ou un actionneur électrique. Un actionneur manuel est par exemple actionné manuellement par l'intermédiaire d'une manivelle, d'un volant ou d'un levier.

Chaque actionneur est par exemple un vérin, par exemple un vérin actionnable manuellement, un vérin pneumatique, un vérin hydraulique ou un vérin électrique.

Dans l'exemple illustré, les modules 20, 22, 24, 26 de la centrale de production d'enrobé 2 comprennent un module de dosage 20 (Figures 1, 2 et 3) comprenant un conteneur 30 et plusieurs trémies doseuses 4 disposées dans le même conteneur 30.

Chaque trémie doseuse 4 est montée fixe dans le conteneur 30 du module de dosage 20. Les trémies doseuses 4 sont ici disposées en ligne suivant la longueur du conteneur 30.

En option, le conteneur 30 du module de dosage 20 comprend un convoyeur de transport 40 agencé dans le sens de la longueur du conteneur 30 pour passer sous les trémies doseuses 4 pour récupérer les granulats aux sorties des trémies doseuses et les amener à une extrémité du conteneur 30.

Le module de dosage 20 comprend ici un dispositif de mise en place 32 comprenant des organes de support sous la forme de pieds rétractables 42 répartis le long du conteneur 30 du module de dosage (ici au nombre de six) et/ou des actionneurs 44 pour déplacer le conteneur 30 par rapport au sol

Chaque pied 42 est mobile entre une position rétractée à l'intérieur du conteneur 30 (Figure 2) et une ou plusieurs position(s) déployée(s) (Figure 3) dans laquelle le pied 42 prend appui sur le sol S pour maintenir le conteneur 30 surélevé par rapport au sol.

Chaque pied 42 est avantageusement configuré pour pouvoir être verrouillé dans plusieurs positions distinctes.

Chaque actionneur 44 est ici agencé pour agir sur un pied 42 respectif pour forcer son déplacement en position déployée pour élever le conteneur 30 au-dessus du sol. En variante, les actionneurs 44 sont séparés des pieds 42.

Les modules 20, 22, 24, 26 de la centrale de production d'enrobé 2 comprend un module de séchage 22 (Figures 1, 4 et 5) comprenant un tambour sécheur 6 monté fixe dans le conteneur 30.

Le tambour sécheur 6 comprend une enveloppe 46 de forme générale cylindrique s'étendant suivant un axe central A, l'enveloppe 46 étant montée rotative autour de son axe central A et possédant une extrémité d'entrée 46A pour l'introduction des granulats et une extrémité de sortie 46B pour récupérer les granulats séchés et/ou mélangés avec un liant.

La centrale de production d'enrobé 2 comprend un brûleur 48 pour générer des gaz chauds et les faire circuler à l'intérieur du tambour et un collecteur 50 de gaz chauds disposé à une extrémité du tambour sécheur 6 pour collecter les gaz chauds ayant circulé dans le tambour sécheur 6.

Dans l'exemple illustré, le brûleur 48 est disposé à une extrémité du tambour sécheur 6 de manière à former une flamme F à l'intérieur du tambour sécheur 6 et le collecteur 50 de gaz chaud est disposé à l'autre extrémité opposée du tambour sécheur 6.

Dans l'exemple illustré, le brûleur 48 est disposé à l'extrémité d'entrée 46A, les granulats et les gaz chauds circulant alors dans le même sens dans le tambour sécheur 6. Le tambour sécheur 6 est dit à courants parallèles ou à co-courants.

En variante, le brûleur 48 est disposé à l'extrémité de sortie 46B. Les granulats et le gaz chauds circulent alors dans en sens opposés dans le tambour sécheur 6. Le tambour sécheur 6 est dit à contre-courant.

Dans une variante possible, le module de séchage 22 ne possède pas de brûleur intégré au tambour sécheur 6.

La centrale de production d'enrobé 2 comprend par exemple un dispositif de génération de gaz chaud séparé du tambour sécheur 6. Lors de la mise en place de la centrale de production d'enrobé, le dispositif de production de gaz chauds peut être relié facilement au tambour sécheur 6 à l'aide d'un conduit pour les gaz chauds.

En option, le tambour sécheur 6 est un tambour sécheur et malaxeur configuré pour malaxer les granulats avec un liant introduit dans le tambour sécheur 6.

Le module de séchage 22 comprend un dispositif de mise en place 34 comprenant une pluralité d'organes de support sous la forme de pieds 52 rétractables intégrés au conteneur 30 et/ou au moins un actionneur 54 pour déplacer le conteneur 30 par rapport au sol.

En configuration de transport, les pieds 52 et, le cas échéant les actionneurs 54, sont rétractés et le conteneur 30 est posé sur le sol (Figure 4). En configuration d'utilisation, les actionneurs 54 ont été utilisés pour élever le conteneur 30 par rapport au sol S dans la position souhaitée, et les pieds 52 ont été déployés pour maintenir le conteneur 30 en position par rapport au sol.

Les actionneurs 54 sont ici séparés des pieds 52. En variante, les actionneurs 54 sont configurés pour agir sur les pieds 52 pour sélectivement les déployer ou les rétracter.

La centrale de production d'enrobé 2 comprend un module de filtrage 24 (Figure 1, 4 et 5) comprenant un conteneur 30 et le dispositif de filtrage 8 monté fixe dans le conteneur 30 du module de filtrage 24.

Le dispositif de filtrage 8 est configuré pour récupérer les gaz chauds collectés par le collecteur 50 et pour les filtrer avant dans les rejeter dans l'atmosphère. Le dispositif de filtrage 8 comprend par exemple, de manière classique, des manches de filtrage.

Le module de filtrage 24 est ici configuré pour être gerbé sur le module de séchage 22, i.e. pour être posé par-dessus ou empilé sur le module de séchage 22. Le dispositif de filtrage 24 a une entrée prévue pour être raccordée à la sortie du collecteur 50 de gaz chauds.

Le dispositif de mise en place 36 du module de séchage 22 est configuré pour lever simultanément le module de séchage 22 et le module de filtrage 24 gerbé sur le module de séchage 22.

En particulier ici, les actionneurs 54 du dispositif de mise en place 36 du module de séchage 22 sont configurés pour pouvoir soulever simultanément le module de séchage 22 et le module de filtrage 24 gerbé sur le module de séchage 22.

Certains camions de transport de conteneur 30 sont équipés d'outils de levage permettant de décharger un conteneur 30 sur un autre conteneur 30 posé au sol.

Le dispositif de mise en place 36 du module de séchage 22 permet ici, avec un tel camion, de gerber le module de filtrage 24 sur le module de séchage 24 puis d'élever le module de séchage 22 avec le module de filtrage 24 posé dessus.

La centrale de production d'enrobé 2 illustrée comprend un module de chargement 26 (Figure 1, 6 et 7) comprenant un conteneur 30 et un convoyeur élévateur 10 monté mobile à l'intérieur du conteneur du module de chargement 26.

Le module de chargement 26 comprend un dispositif de mise en place 36 intégré permettant de déplacer le convoyeur élévateur 10 entre une position de transport et une position d'utilisation.

En configuration de transport, le convoyeur élévateur 10 s'étend à l'intérieur du conteneur 30 et suivant la longueur du conteneur 30 (Figure 6)

Par exemple, le convoyeur élévateur 10 en configuration de transport s'étend sensiblement horizontalement à l'intérieur du conteneur 30. En variante, le convoyeur élévateur 10 en position de transport présente une inclinaison par rapport à l'horizontal.

En configuration d'utilisation, le convoyeur élévateur 10 est élevé, afin de pouvoir convoyer les enrobés en les élevant.

Le convoyeur élévateur 10 s'étend ici suivant un axe d'extension E.

En position d'utilisation, l'axe d'extension E fait un angle non nul avec l'horizontal. Le convoyeur élévateur 10 s'étend vers le haut d'une première extrémité 10A basse destinée à être reliée à la sortie du tambour 6, à une deuxième extrémité 10B haute destinée à décharger les enrobés.

Le convoyeur élévateur 10 est au moins en partie monté mobile par rapport au conteneur entre la position de transport et la position d'utilisation.

Comme illustré sur les Figures 6 et 7, le convoyeur élévateur 10 est par exemple mobile dans son ensemble ou dans sa totalité par rapport au conteneur 30, i.e. sans se plier en plusieurs tronçons. Le convoyeur élévateur 10 est formé d'un seul tronçon mobile par rapport au conteneur 30 entre la positon d'utilisation et la position de transport. Ceci permet de conserver un convoyeur élévateur 10 de conception simple.

Le dispositif de mise en place 36 du module de chargement 26 comprend par exemple un ensemble d'articulation 60 reliant le convoyeur élévateur 10 au conteneur 30 de sorte que le convoyeur élévateur 10 est monté mobile en rotation sur le conteneur 30, entre la position de transport et la position d'utilisation.

Le dispositif de mise en place 36 comprend ici un bras 62 (Figure 6 et 7) ayant une de ses extrémités qui est fixée rigidement au convoyeur élévateur 10 et l'autre de ses extrémités montée pivotante sur le conteneur 30.

Le dispositif de mise en place 36 comprend en option une béquille 64 montée sur le convoyeur élévateur et permettant de retenir le convoyeur en position d'utilisation à l'encontre de son propre poids.

Le dispositif de mise en place 36 comprend en option un actionneur 66 configuré pour déplacer le convoyeur élévateur 10 entre la position de transport et la position d'utilisation.

L'actionneur 66 est par exemple un actionneur manuel, un actionneur pneumatique, un actionneur hydraulique et/ou un actionneur électrique.

L'actionneur 66 est ici un vérin ayant une extrémité liée au conteneur 30 et une extrémité liée au convoyeur élévateur, ici plus particulièrement au bras portant le convoyeur élévateur 10.

Par exemple, l'extension de l'actionneur 66 tend à élever le convoyeur élévateur 10, tandis que la contraction de l'actionneur 66 tend à abaisser le convoyeur élévateur 10.

L'actionneur 66 est par exemple un vérin manuel, un vérin pneumatique, un vérin hydraulique et/ou un vérin électrique.

Le module de chargement 26 comprend une trémie de stockage 12 configurée pour le stockage des enrobés déchargés par le convoyeur élévateur 10. La trémie de stockage 12 est suspendue à la deuxième extrémité 10B du convoyeur élévateur 10.

La trémie de stockage 12 est par exemple montée mobile sur le convoyeur élévateur 10 entre une position pliée (Figure 6) pour le transport et une position dépliée (Figure 1) pour l'utilisation du module de chargement 26.

La trémie de stockage 12 s'étend suivant un axe de trémie T destiné à être sensiblement vertical lors de l'utilisation de la trémie de stockage 12.

En position dépliée, l'axe de trémie T s'étend sensiblement verticalement sous la deuxième extrémité 10B du convoyeur élévateur 10. Les enrobés convoyés par le convoyeur élévateur 10 tombent pas gravité dans la trémie de stockage 12.

En position pliée, la trémie de stockage 12 est repliée contre le convoyeur élévateur 10 de façon à pouvoir abaisser le convoyeur élévateur 10 en position de transport. L'axe de trémie T est sensiblement parallèle à l'axe d'extension E du convoyeur élévateur 10 (Figure 6). Lorsque le convoyeur élévateur 10 est abaissé, la trémie de stockage 12 est allongée sous le convoyeur élévateur 10.

La trémie de stockage 12 est par exemple articulée à la deuxième extrémité 10B du convoyeur élévateur 10 pour pouvoir passer de la position pliée à la position dépliée et inversement.

Cet agencement particulier permet de transporter le convoyeur élévateur 10 et la trémie de stockage 12 de manière compacte dans un même conteneur 30 et de déployer la trémie de stockage 12 du fait du déploiement du convoyeur élévateur 10, la trémie de stockage 12 restant en permanence montée à la deuxième extrémité 10B du convoyeur élévateur 10.

En configuration d'utilisation du module de chargement 26, la trémie de stockage 12 se situe au-dessus du conteneur 30 du module de chargement 26.

Le conteneur 30 du module de chargement 26 est configuré pour permettre le passage d'un véhicule transversalement à travers le conteneur 30, sous la trémie de stockage 12.

Le conteneur 30 comprend ici deux parois latérales 70 opposées, chaque paroi latérale 70 étant respectivement munie d'une porte 72 mobile entre une position fermée, dans laquelle la porte s'intègre dans la paroi du conteneur 30, et une position ouverte, dans laquelle la porte 72 libère un passage 74 pour un véhicule à travers la paroi latérale 70.

Les deux portes 72 sont prévues sur les deux parois latérales 70 de plus grandes dimensions du conteneur 30.

Les deux portes 72 sont en regard l'une de l'autre, de sorte que lorsque les portes 72 sont ouvertes, les deux portes permettent le passage d'un véhicule transversalement à travers le conteneur 30, sous la trémie de stockage 12.

Chaque porte 72 est par exemple montée pivotante autour d'un axe sensiblement vertical entre sa position fermée et sa position ouverte.

Avantageusement, au moins une des deux portes 72, et de préférence chaque porte 72, est configurée pour former un stabilisateur lorsqu'elle est en position ouverte.

A cet effet, la porte 72 est par exemple configurée pour être bloquée en position ouverte en faisant un angle non nul avec la paroi latérale 70 dans laquelle la porte 72 est prévue, par exemple en étant sensiblement perpendiculaire à la paroi latérale 70 dans laquelle la porte 72 est prévue.

Ainsi, la porte 72 s'oppose à tout basculement du conteneur 30. Ceci est particulièrement avantageux étant donné que le convoyeur élévateur 10 en position d'utilisation s'élève plus haut que le conteneur 30 et peut générer un moment de basculement important.

En option, la porte 72 est munie d'un dispositif de calage 76 (Figure 1) réglable disposé à une extrémité libre inférieure de la porte, le dispositif de calage 76 étant configuré pour prendre appui sur le sol.

Dans l'exemple illustré, chaque porte 72 possède une poutre horizontale supérieure et une poutre horizontale inférieure reliées entre elles par deux poutres verticales, les poutres conférant à la porte 72 une forme rectangulaire. La poutre horizontale supérieure de chaque porte 72 forme une portion de la longueur de la membrure horizontale supérieure d'une paroi latérale du conteneur 30.

Dans une variante, une porte ménagée dans une paroi latérale du conteneur 30 est formée uniquement d'une portion de longueur de la membrure horizontale supérieure de cette paroi latérale. Cette portion de longueur est amovible, en étant de préférence articulée pour permettre de la dégager pour définir le passage transversal à travers le conteneur 30.

Dans l'exemple illustré sur les Figures 6 et 7, le convoyeur élévateur 10 du module de chargement 26 est mobile dans son ensemble par rapport au conteneur 30.

En variante, comme illustré sur les Figures 8 et 9, le convoyeur élévateur 10 est en partie mobile et en partie fixe par rapport au conteneur 30, le mouvement de la partie mobile permettant de faire passer le convoyeur élévateur 10 de sa position d'utilisation à sa position de transport.

Dans ce cas, le convoyeur élévateur 10 comprend au moins un tronçon fixe (partie fixe) et au moins un tronçon mobile (partie mobile), le mouvement de chaque tronçon mobile par rapport au conteneur 30 permettant de passer de la position de transport à la position d'utilisation.

Tel qu'illustré sur les Figures 8 et 9, le convoyeur élévateur 10 comprend un tronçon fixe 78 et un tronçon mobile 80 déplaçable par rapport au conteneur 30 pour faire passer le convoyeur élévateur 10 de la position de transport (Figure 8) à la position d'utilisation 9.

En position d'utilisation, le tronçon fixe 78 et le tronçon mobile 80 sont alignés suivant l'axe d'extension E du convoyeur élévateur 10 en position d'utilisation. En position de transport, ils font un angle non nul entre eux. Ici le tronçon fixe 78 s'étend obliquement tandis que le tronçon mobile 80 s'étend sensiblement horizontalement dans le conteneur 30.

Le tronçon fixe 78 est la partie inférieure du convoyeur élévateur 10 et le tronçon mobile 80 est la partie supérieure du convoyeur élévateur 10.

La trémie de stockage 12 est par exemple portée par le tronçon mobile 80, à son extrémité opposée au tronçon fixe 78 et formant la deuxième extrémité 10B haute du convoyeur élévateur 10 en position d'utilisation de ce dernier.

La trémie de stockage 12 est montée à demeure sur le tronçon mobile 80. En particulier, elle reste montée sur celui-ci en configuration d'utilisation.

La trémie de stockage 12 peut être montée fixe sur le tronçon mobile 80, comme dans l'exemple illustré sur les Figures 8 et 9, ou mobile pour permettre de la replier, de manière analogue à l'exemple illustré sur les Figures 6 et 7.

Comme précédemment, en configuration d'utilisation, la trémie de stockage 12 se situe au-dessus du conteneur 30 qui possède des portes latérales 72 pouvant être fermée (Figure 8) en configuration de transport ou ouvertes (Figure 9) en configuration d'utilisation, pour former un passage 74 à travers le conteneur 30 pour un véhicule à charger à partir de la trémie de stockage 12.

Pour le transport de la centrale de production d'enrobé, les dispositifs de mise en place 32, 34, 36 des modules 20, 22, 24, 26 de la centrale de production d'enrobé 2 sont mis en configuration de transport.

Dans l'exemple illustré, concernant par exemple le module de dosage 20 et le module de séchage 22, les pieds rétractables 42, 52 et les actionneurs 44, 54 des conteneurs 30 sont rétractés. Concernant le module de chargement 26, la trémie de stockage 12 est repliée, le convoyeur élévateur 10 est abaissé et les portes 72 sont fermées.

Dans cette configuration chaque module 20, 22, 24, 26 peut être transporté facilement, sur un véhicule routier, un véhicule ferroviaire ou un navire, comme tout conteneur de transport normalisé.

Pour la mise en place de la centrale de production d'enrobé 2, les conteneurs 30 sont déchargés à des emplacements appropriés les uns par rapport aux autres. En particulier, le conteneur 30 du module de filtrage 24 est gerbé sur le conteneur 30 du module de séchage 22.

Ensuite, les dispositifs de mise en place 32, 34, 36 intégrés au modules 20, 22, 24, 26 sont mise en oeuvre pour mettre en place la centrale de production d'enrobé 2.

Les pieds 42 et/ou les actionneurs 44 du module de dosage 20 sont déployés pour positionner le module de dosage à une hauteur souhaitée par rapport au sol. Les pieds 52 et/ou les actionneurs 54 du module de séchage 22 sont déployés pour positionner le module de séchage 22 (et le module de filtrage 24) à une hauteur souhaitée par rapport au sol. Le dispositif de mise en place 36 du module de chargement 26 est mise en oeuvre pour élever le convoyeur élévateur 10, pour dépliée la trémie de stockage 12 et pour ouvrir les portes 72 pour définir un passage en travers du conteneur 30.

La centrale production d'enrobé 2 peut ainsi être mise en place sans avoir besoin d'un outil de levage imposant distinct et séparé des modules de la centrale de production d'enrobé.

La centrale de production d'enrobé peut être mise en place facilement dans un endroit difficile d'accès, sans qu'il soit nécessaire en outre d'amener un outil de levage tel qu'une grue.

L'invention n'est pas limitée aux exemples de réalisation décrit ci-dessus et illustrés sur les Figures.

Dans une variante possible, un dispositif de mise en place d'un module configuré pour positionner un conteneur 30 dans son ensemble ou pour positionner un équipement principal monté mobile sur le conteneur 30, peut être dépourvu d'actionneur pour générer une force pour l'élévation du conteneur 30 ou de l'équipement principal.

L'élévation peut être réalisée au moyen d'un outil de levage distinct et séparé du module, par exemple une grue, le dispositif de mise en place permettant le maintien de la position du conteneur 30 par rapport au sol et/ou de l'équipement principal par rapport au conteneur 30.

Ainsi, selon des variantes possibles, le module de dosage 20 comprend un dispositif de mise en place 32 comprenant des pieds rétractables mais dépourvu d'actionneur pour élever le conteneur 30, le module de séchage 22 comprend un dispositif de mise en place 34 comprenant des pieds rétractables mais dépourvu d'actionneur pour déplacer le conteneur 30 et/ou le module de chargement 26 comprend un dispositif de mise en place 36 comprenant un articulation et/ou une béquille mais dépourvu d'actionneur pour élever le convoyeur élévateur 10.

Par ailleurs, au lieu de prévoir un module de chargement 26 comprenant un convoyeur élévateur 10 monté mobile sur le conteneur entre une position de transport abaissée et une position de transport relevée, il est possible de prévoir un convoyeur élévateur 10 monté fixe sur le conteneur 30, et de prévoir un dispositif de mise en place 36 configuré pour maintenir le conteneur 30 dans son ensemble dans une position d'utilisation relevée dans laquelle le conteneur 30 est incliné par rapport à l'horizontale pour mettre le convoyeur élévateur 10 dans la position inclinée souhaitée par rapport à l'horizontale, le dispositif de mise en place étant en option configuré pour déplacer le conteneur dans son ensemble entre la position de transport abaissée et la position d'utilisation relevée.

Dans ce cas, la trémie de stockage 12 peut être montée mobile sur la deuxième extrémité du convoyeur élévateur 10 ou sur le conteneur 30 de façon à être située sous la deuxième extrémité du convoyeur élévateur 10 lorsque le conteneur 30 est en position d'utilisation.

Ceci étant, le module de chargement 26 comprenant un conteneur 30 et un convoyeur élévateur 10 monté mobile dans son ensemble à l'intérieur du conteneur 30 est particulièrement avantageux.

Ainsi, de manière générale, l'invention concerne un module de chargement d'une centrale de production d'enrobé, comprenant un conteneur de transport normalisé et un convoyeur élévateur monté mobile sur le conteneur entre une position de transport dans laquelle le convoyeur élévateur est abaissé par rapport au conteneur reçu à l'intérieur du conteneur et une position d'utilisation dans laquelle le convoyeur élévateur est relevé par rapport au conteneur, et un dispositif de mise en place pour maintenir le convoyeur en position d'utilisation et/ou pour déplacer le convoyeur élévateur par rapport au conteneur entre la position de transport et le position d'utilisation. Le conteneur comprend en outre deux portes ménagées dans deux parois latérales opposées pour permettre le passage d'un véhicule à travers le conteneur, sous une extrémité haute du convoyeur et le module de chargement comprend une trémie de stockage montée à une extrémité du convoyeur élévateur.

La prévision d'un module de séchage intégrant un dispositif de mise en place permettant de lever simultanément le module de séchage et un module de filtrage gerbé sur le module de séchage facilite l'installation de la centrale de production d'enrobés, en permettant de décharger le module de filtrage sur le module de séchage à l'aide du camion de transport sans recourir à une engin de levage séparé tel qu'une grue, avant d'élever le module de séchage et le module de filtrage ensemble à la hauteur voulue à l'aide du dispositif de mise en place intégré du module de séchage.

Ainsi de manière générale, l'invention concerne une centrale de production d'enrobé comprenant des modules transportables incluant deux modules configurés pour être gerbés l'un sur l'autre, en particulier un module de séchage et un module de filtrage, le module prévu pour être positionné au-dessous de l'autre possédant un dispositif de mise en place intégré comprenant au moins un actionneur configuré pour lever simultanément les deux modules gerbés l'un sur l'autre.

La prévision d'un dispositif de mise en place possédant des actionneurs et des pieds rétractables séparés est avantageux en termes de facilité d'utilisation et de fiabilité.

Ainsi de manière générale, l'invention concerne un module transportable pour une centrale de production d'enrobé, comprenant un conteneur de transport normalisé et au moins un équipement principal intégré au conteneur de transport normalisé, chaque équipement principal étant choisi parmi des trémies doseuses, un tambour sécheur, un dispositif de filtrage, un convoyeur élévateur et une trémie de stockage, le module comprenant un dispositif de mise en place intégré dans le conteneur et comprenant au moins un actionneur configuré pour lever le conteneur dans son ensemble jusqu'à une hauteur souhaitée par rapport au sol et des pieds rétractables séparés des actionneurs permettant de maintenir le conteneur à la hauteur souhaitée par rapport au sol.

## Revendications

1. Module de chargement transportable pour une centrale de production d'enrobés, le module de chargement transportable comprenant un convoyeur élévateur (10) au moins en partie monté mobile entre une position de transport dans laquelle le convoyeur élévateur (10) est abaissé et une position d'utilisation dans laquelle le convoyeur élévateur (10) est relevé, et une trémie de stockage (12) configurée pour la réception et le stockage des enrobés déversés par le convoyeur élévateur (10) en cours d'utilisation, le module de chargement étant **caractérisé en ce qu'**il comprend un conteneur (30) de transport normalisé, le convoyeur élévateur (10) étant installé à demeure dans le conteneur (30) en étant au moins en partie monté mobile sur le conteneur (30) entre la position de transport dans laquelle le convoyeur élévateur (10) est abaissé par rapport au conteneur (30) et reçu à l'intérieur du conteneur et la position d'utilisation dans laquelle le convoyeur élévateur (10) est relevé par rapport au conteneur, le conteneur (30) comprenant deux portes (72) ménagées en regard l'une de l'autre dans deux parois latérales (70) opposées du conteneur (30), l'ouverture des portes (72) permettant de ménager un passage pour un véhicule à travers le conteneur (30), le passage passant sous la trémie de stockage (12), pour le chargement du véhicule avec des enrobés déversés par le convoyeur élévateur (10).

2. Module de chargement selon la revendication 1, dans lequel le convoyeur élévateur (10) comprend une partie fixe monté fixe sur le conteneur (30) et une partie mobile montée mobile sur le conteneur (30) pour passer de la position de transport à la position d'utilisation du convoyeur élévateur (10).

3. Module de chargement selon la revendication 1, dans lequel le convoyeur élévateur (10) est monté mobile dans son ensemble par rapport au conteneur (30)

4. Module de chargement selon l'une quelconque des revendications précédentes, comprenant un dispositif de mise en place configuré pour maintenir le convoyeur élévateur (10) en position d'utilisation par rapport au conteneur (10) et/ou pour déplacer le convoyeur élévateur (10) par rapport au conteneur (30) entre la position de transport et la position d'utilisation

5. Module de chargement selon l'une quelconque des revendications précédentes, comprenant un actionneur configuré pour déplacer le convoyeur élévateur (10) de la position de transport à la position d'utilisation.

6. Module de chargement selon l'une quelconque des revendications précédentes, comprenant un ensemble d'articulation (60) reliant le convoyeur élévateur (10) au conteneur (30) de sorte que le convoyeur élévateur (10) est monté mobile en rotation sur le conteneur (30) entre la position de transport et la position d'utilisation.

7. Module de chargement selon l'une quelconque des revendications précédentes, dans lequel la trémie de stockage (12) est montée sur l'extrémité du convoyeur élévateur (10) qui est élevée par rapport à l'autre lorsque le convoyeur élévateur (10) est en position d'utilisation.

8. Module de chargement selon l'une quelconque des revendications précédentes, dans lequel la trémie de stockage (12) est montée mobile sur le convoyeur élévateur (10) entre une position pliée pour le transport et une position dépliée d'utilisation, la trémie de stockage (12) en position pliée étant rabattue contre le convoyeur élévateur (10) pour permettre d'abaisser le convoyeur élévateur (10) en position de transport de celui-ci.

9. Centrale de production d'enrobés à partir de granulats, la centrale de production d'enrobés comprenant un module de chargement selon l'une quelconque des revendications précédentes.

10. Centrale de production d'enrobés selon la revendication 9, comprenant un module de séchage (22) comprenant un conteneur de transport normalisé et un tambour sécheur (6) monté à l'intérieur de ce conteneur, et un module de filtrage (24) comprenant un conteneur de transport normalisé et un dispositif de filtrage (8) monté à l'intérieur de ce conteneur, le module de filtrage (24) étant configuré pour être gerbé sur le module de séchage (22), en reliant un collecteur (50) de gaz chaud disposé à une extrémité de sortie du tambour sécheur (6), à une entrée du dispositif de filtrage (8).

11. Centrale de production d'enrobé selon la revendication 10, dans lequel le module de séchage (22) comprend un dispositif de mise en place (36) intégré au module de séchage (22) et configuré pour lever simultanément le module de séchage (22) et le module de filtrage (24) gerbé sur le module de séchage (22).

12. Centrale de production d'enrobé selon l'une quelconque des revendications 9 à 11, dans laquelle au moins un des modules comprend un dispositif de mise en place intégré à ce module, le dispositif de mise en place comprenant des actionneurs (54) pour lever le conteneur (30) de ce module par rapport au sol et des pieds (52) rétractables et prévu pour maintenir le conteneur (30) surélevé par rapport au sol.

13. Centrale de production d'enrobé selon la revendication 12, dans laquelle les actionneurs (54) du dispositif de mise en place d'un module sont agencés pour agir sur les pieds (52) du dispositif de mise en place de ce module.

14. Centrale de production d'enrobé selon la revendication 12, dans laquelle les actionneurs (54) du dispositif de mise en place d'un module sont séparés des pieds (52) du dispositif de mise en place de ce module.

## Patentansprüche

1. Transportierbares Lademodul für eine Anlage zur Herstellung von Asphalten, wobei das transportierbare Lademodul aufweist eine Hebefördereinrichtung (10), die zumindest teilweise bewegbar montiert ist zwischen einer Transportposition, in der die Hebefördereinrichtung (10) abgesenkt ist, und einer Gebrauchsposition, in der die Hebefördereinrichtung (10) angehoben ist, und einen Vorratstrichter (12), der konfiguriert ist für das Aufnehmen und Speichern der Asphalte, die von der Hebefördereinrichtung (10) während des Gebrauchs ausgeschüttet werden, wobei das Lademodul **dadurch gekennzeichnet ist, dass** es einen Standardtransportbehälter (30) aufweist, wobei die Hebefördereinrichtung (10) dauerhaft in dem Behälter (30) installiert ist, wobei sie zumindest teilweise auf dem Behälter (30) zwischen der Transportposition, in der die Hebefördereinrichtung (10) relativ zu dem Behälter (30) abgesenkt und im Inneren des Behälters aufgenommen ist, und der Gebrauchsposition, in der die Hebefördereinrichtung (10) relativ zu dem Behälter angehoben ist, bewegbar montiert ist, wobei der Behälter (30) zwei Türen (72) aufweist, die einander gegenüberliegend in zwei gegenüberliegenden Seitenwänden (70) des Behälters (30) angeordnet sind, wobei die Öffnung der Türen (72) das Einrichten eines Durchgangs für ein Fahrzeug durch den Behälter (30) hindurch ermöglicht, wobei der Durchgang unter dem Vorratstrichter (12) verläuft, für das Laden des Fahrzeugs mit von der Hebefördereinrichtung (10) ausgeschütteten Asphalten.

2. Lademodul gemäß Anspruch 1, wobei die Hebefördereinrichtung (10) einen festen Teil, der fest an dem Behälter (30) montiert ist, und einen bewegbaren Teil aufweist, der bewegbar an dem Behälter (30) montiert ist, um sich aus der Transportposition in die Gebrauchsposition der Hebefördereinrichtung (10) zu bewegen.

3. Lademodul gemäß Anspruch 1, wobei die Hebefördereinrichtung (10) als Ganzes relativ zu dem Behälter (30) bewegbar montiert ist.

4. Lademodul gemäß irgendeinem der vorhergehenden Ansprüche, aufweisend eine Platziervorrichtung, die konfiguriert ist, um die Hebefördereinrichtung (10) in der Gebrauchsposition relativ zum Behälter (10) zu halten und/oder um die Hebefördereinrichtung (10) relativ zum Behälter (30) zwischen der Transportposition und der Gebrauchsposition zu bewegen.

5. Lademodul gemäß irgendeinem der vorhergehenden Ansprüche, aufweisend einen Aktuator, der konfiguriert ist, um die Hebefördereinrichtung (10) aus der Transportposition in die Gebrauchsposition zu bewegen.

6. Lademodul gemäß irgendeinem der vorhergehenden Ansprüche, aufweisend eine Gelenkanordnung (60), die die Hebefördereinrichtung (10) mit dem Behälter (30) verbindet, so dass die Hebefördereinrichtung (10) zwischen der Transportposition und der Gebrauchsposition drehbewegbar an dem Behälter (30) montiert ist.

7. Lademodul gemäß irgendeinem der vorhergehenden Ansprüche, wobei der Vorratstrichter (12) an dem Ende der Hebefördereinrichtung (10) montiert ist, das relativ zum anderen angehoben ist, wenn sich die Hebefördereinrichtung (10) in der Gebrauchsposition befindet.

8. Lademodul gemäß irgendeinem der vorhergehenden Ansprüche, wobei der Vorratstrichter (12) an der Hebefördereinrichtung (10) zwischen einer Einklapp-Position für den Transport und einer Ausklapp-Gebrauchsposition bewegbar montiert ist, wobei der Vorratstrichter (12) in der Einklapp-Position gegen die Hebefördereinrichtung (10) heruntergeklappt ist, um ein Absenken der Hebefördereinrichtung (10) in deren Transportposition zu ermöglichen.

9. Anlage zur Herstellung von Asphalten aus Granulaten, wobei die Anlage zur Herstellung von Asphalten ein Lademodul gemäß irgendeinem der vorhergehenden Ansprüche aufweist.

10. Anlage zur Herstellung von Asphalten gemäß Anspruch 9, aufweisend ein Trocknungsmodul (22), das aufweist einen Standardtransportbehälter und eine im Inneren dieses Behälters montierte Trocknungstrommel (6), und ein Filtermodul (24), das aufweist einen StandardTransportbehälter und eine Filtervorrichtung (8), die im Inneren dieses Behälters montiert ist, wobei das Filtermodul (24) konfiguriert ist, um auf das Trocknungsmodul (22) gestapelt zu sein, durch Verbinden eines Heißgasverteilers (50), der an einem Ausgangsende der Trocknungstrommel (6) angeordnet ist, mit einem Eingang der Filtervorrichtung (8).

11. Anlage zur Herstellung von Asphalt gemäß Anspruch 10, wobei das Trocknungsmodul (22) eine Platziervorrichtung (36) aufweist, die in das Trocknungsmodul (22) integriert und konfiguriert ist, um gleichzeitig das Trocknungsmodul (22) und das Filtermodul (24), das auf das Trocknungsmodul (22) gestapelt ist, anzuheben.

12. Anlage zur Herstellung von Asphalt gemäß irgendeinem der Ansprüche 9 bis 11, wobei mindestens eines der Module eine in dieses Modul integrierte Platziervorrichtung aufweist, wobei die Platziervorrichtung Aktuatoren (54) zum Anheben des Behälters (30) dieses Moduls relativ zum Boden und einziehbare Füße (52) aufweist und vorgesehen ist, um den Behälter (30) relativ zum Boden angehoben zu halten.

13. Anlage zur Herstellung von Asphalt gemäß Anspruch 12, wobei die Aktuatoren (54) der Platziervorrichtung eines Moduls eingerichtet sind, um auf die Füße (52) der Platziervorrichtung dieses Moduls zu wirken.

14. Anlage zur Herstellung von Asphalt gemäß Anspruch 12, wobei die Aktuatoren (54) der Platziervorrichtung eines Moduls von den Füßen (52) der Platziervorrichtung dieses Moduls getrennt sind.

## Claims

1. A transportable loading module for an asphalt mixing plant, the transportable loading module comprising an elevating conveyor (10) at least partially mounted movably between a transport position in which the elevating conveyor (10) is lowered and a usage position in which the elevating conveyor (10) is raised, and a storage hopper (12) configured to receive and store asphalts poured by the elevating conveyor (10) during use, the loading module being **characterized in that** it comprises a normalized transport container (30), the elevating conveyor (10) being installed permanently in the container (30) while being at least partially mounted movably on the container (30) between the transport position in which the elevating conveyor (10) is lowered relative to the container (30) and received inside the container and the usage position in which the elevating conveyor (10) is raised relative to the container, the container (30) comprising two doors (72) arranged opposite one another in two opposite side walls (70) of the container (30), the opening of the doors (72) making it possible to arrange a passage for a vehicle through the container (30), the passage passing below the storage hopper (12), for the loading of the vehicle with asphalts poured by the elevating conveyor (10).

2. The loading module according to claim 1, wherein the elevating conveyor (10) comprises a stationary part mounted stationary on the container (30) and a moving part mounted moving on the container (30) to move from the transport position to the usage position of the elevating conveyor (10).

3. The loading module according to claim 1, wherein the elevating conveyor (10) is mounted movably as a whole relative to the container (30).

4. The loading module according to any one of the preceding claims, comprising a placement device configured to keep the elevating conveyor (10) in the usage position relative to the container (10) and/or to move the elevating conveyor (10) relative to the container (30) between the transport position and the usage position.

5. The loading module according to any one of the preceding claims, comprising an actuator configured to move the elevating conveyor (10) from the transport position to the usage position.

6. The loading module according to any one of the preceding claims, comprising an articulation assembly (60) connecting the elevating conveyor (10) to the container (30) such that the elevating conveyor (10) is mounted rotatably on the container (30) between the transport position and the usage position.

7. The loading module according to any one of the preceding claims, wherein the storage hopper (12) is mounted on the end of the elevating conveyor (10) that is raised relative to the other when the elevating conveyor (10) is in the usage position.

8. The loading module according to any one of the preceding claims, wherein the storage hopper (12) is mounted movably on the elevating conveyor (10) between a folded position for transport and an unfolded usage position, the storage hopper (12) in the folded position being folded down against the elevating conveyor (10) to make it possible to lower the elevating conveyor (10) into the transport position thereof.

9. A plant for mixing asphalt from aggregates, the asphalt mixing plant comprising a loading module according to any one of the preceding claims.

10. The asphalt mixing plant according to claim 9, comprising a drying module (22) comprising a normalized transport container and a drying drum (6) mounted inside this container, and a filtering module (24) comprising a normalized transport container and a filtering device (8) mounted inside this container, the filtering module (24) being configured to be stacked on the drying module (22), with connecting a hot gas manifold (50) positioned at an outlet end of the drying drum (6) to an inlet of the filtering device (8).

11. The asphalt mixing plant according to claim 10, wherein the drying module (22) comprises a placement device (36) incorporated into the drying module (22) and configured to simultaneously lift the drying module (22) and the filtering module (24) stacked on the drying module (22).

12. The asphalt mixing plant according to any one of claims 9 to 11, wherein at least one of the modules comprises a placement device incorporated into this module, the placement device comprising actuators (54) to lift the container (30) of this module relative to the ground and retractable feet (52) provided to keep the container (30) raised relative to the ground.

13. The asphalt mixing plant according to claim 12, wherein the actuators (54) of the device for placement of a module are arranged to act on the feet (52) of the placement device of this module.

14. The asphalt mixing plant according to claim 12, wherein the actuators (54) of the device for placement of a module are separate from the feet (52) of the placement device of this module.
